# EUROPÄISCHE PATENTSCHRIFT

(11) **EP 0 318 749 B1**
(45) Veröffentlichungstag und Bekanntmachung des Hinweises auf die Patenterteilung: **16.01.1991**
(21) Anmeldenummer: 88118910.4
(22) Anmeldetag: 12.11.1988
(51) Int. Cl.: E06B 3/66

(54) **Verfahren und Vorrichtung zur Herstellung eines Abstandhalter-Rahmens**
Process and device to produce spacer frames
Méthode et dispositif pour construire des cadres d'écartement

(30) Priorität: 03.12.1987 DE 3740922
(43) Veröffentlichungstag der Anmeldung: 07.06.1989
(73) Patentinhaber: Franz Xaver Bayer Isolierglasfabrik KG, 79212 Elzach (DE)
(72) Erfinder: Bayer, Franz, D-7807 Elzach (DE)
(74) Vertreter: Schmitt, Hans, Dipl.-Ing.

(56) Entgegenhaltungen:
- EP-A- 0 146 883
- DE-A- 2 310 659
- DE-A- 3 221 986
- DE-A- 3 312 764

## Beschreibung

Die Erfindung betrifft ein Verfahren zum Herstellen eines Trockenmittel enthaltenden Abstandhalter-Rahmens für Isolierglasscheiben, wobei ein zunächst Trockenmittel-freies Hohlprofil zur Bildung der Rahmenekken mehrfach gebogen und im Bereich einer letzten Ecke offengelassen wird, wonach an der offenen Stelle ein oder beide zu dieser offenen Stelle führende Rahmenschenkel mit Trockenmittel gefüllt und dann der Rahmen endgültig geschlossen wird.

Ein derartiges Verfahren ist aus der Praxis bekannt. Bei viereckigen Rahmen wird dabei der Vorteil der gebogenen Ecke zwar an drei Ecken nutzbar gemacht, das heißt, dort eine Verbindungsfuge der Rahmenschenkel vermieden. Die letzte zu schließende Ecke wird jedoch bei diesem vorbekannten Verfahren mit Hilfe eines Eckverbinders geschlossen, was erhebliche Abdichtprobleme mit sich bringt und zu einer andersartigen Ecke als die übrigen führt.

Es ist aus der DE-OS 32 21 986 auch bereits eine Herstellung solcher Abstandhalter-Rahmen bekannt, wobei zunächst die Hohlprofile mit dem Trockenmittel gefüllt und danach gebogen werden. Somit können viereckige Rahmen an allen vier Ecken Biegungen haben und im Verlaufe eines Rahmenschenkels geschlossen werden. Dabei muß dann aber ein mit Trockenmittel gefülltes Hohlprofil gebogen werden, was entsprechende zusätzliche Maßnahmen erforderlich macht, um ein Aufsprengen des Profiles im Biegebereich zu vermeiden, wobei entweder relativ große Biegeradien oder spezielle Biegevorrichtungen beispielsweise gemäß der DE-OS 33 12 764 erforderlich sind, die aber auch nur dann eingesetzt werden können, wenn das Hohlprofil genügend dicke Stege hat und aus einem relativ gut verdrängbaren Werkstoff besteht. Somit muß bei solchen Abstandhalter-Rahmen ein vergleichsweise teures Hohlprofil verwendet werden.

Es besteht deshalb die Aufgabe, ein Verfahren der eingangs erwähnten Art zu schaffen, bei welchem die Vorteile eines Abstandhalter-Rahmens mit Biegungen an allen Ecken und einer Verbindungsstelle im Verlauf eines Rahmenschenkels, insbesondere die gute Abdichtbarkeit und Dichtigkeit, erhalten bleiben, dennoch aber dünnwandigere und preiswertere Hohlprofile verwendet werden können.

Zur Lösung dieser Aufgabe ist das eingangs genannte Verfahren dadurch gekennzeichnet, daß das in den/die Rahmenschenkel einzufüllende Trockenmittel so dosiert wird, daß der/die Rahmenschenkel nur teilweise gefüllt werden, daß ein Rahmenschenkel an der noch offenen Stelle verlängert und der andere entsprechend verkürzt ist, daß nach dem Befüllen die Trockenmittel-frei bleibende Verlängerung des einen Rahmenschenkels umgebogen und ihre Stirnseite mit der des verkürzten Rahmenschenkels dicht verbunden wird.

Es können also weiterhin für einen viereckigen Rahmen beispielsweisedrei Ecken gebogen werden, wobei kein Trockenmittel im Inneren des Hohlprofiles den Biegevorgang beeinflußt. Somit können diese Biegungen ohne Rücksicht auf eine Trockenmittelfüllung erfolgen. Aber auch die letzte Biegung kann ohne Berücksichtigung von Trockenmittel erfolgen, weil der die umzubiegende Verlängerung aufweisende Rahmenschenkel dosiert nur teilweise gefüllt wird, so daß der Biegebereich Trockenmittel-frei bleibt. Zwar wird also der letzte Biegevorgang nach dem Füllen mit Trockenmittel durchgeführt, wobei aber die Füllung so dosiert ist, daß auch dieser letzte Biegebereich Trockenmittel-frei ist.

Besonders zweckmäßig ist es, wenn der an seiner Verbindungsstelle noch offene Rahmen mit dieser offenen Stelle nach oben aufgehängt und dabei gegebenenfalls mit einer Seitenfläche gegen eine Schrägfläche abgestützt und die Rahmenschenkel von oben befüllt werden. Es hat sich gezeigt, daß es ausreicht, wenn nur zwei Rahmenschenkel befüllt werden, so daß es genügen kann, nur die beiden noch offenen Rahmenschenkel zu befüllen. Falls allerdings deren Biegungsübergang zu den beiden weiteren Rahmenschenkeln noch einen Durchlaßquerschnitt hat, können auch diese Rahmenschenkel befüllt werden.

Die zu der offenen Stelle verlaufenden Rahmenschenkel können dabei schräg angeordnet werden und die dosierte Trockenmittel-Menge kann eingeblasen werden, wobei das Füllen durch die Schwerkraft unterstützt wird. Somit kann das Einfüllen des Trockenmittels sehr einfach und schnell erfolgen. Dabei wird der verlängerte Rahmenschenkel bis unterhalb seiner Biegestelle und/oder der verkürzte Rahmenschenkel bis unterhalb der Eingrifftiefe eines Verbinders gefüllt, so daß sowohl die Biegung als auch das Verbinden der nach dieser letzten Biegung aufeinander zugerichteten Rahmenteile nicht durch das Trockenmittel behindert werden.

Die Erfindung betrifft auch eine Vorrichtung zur Herstellung eines Trockenmittel enthaltenden Abstandhalter-Rahmens für Isolierglasscheiben aus einem gebogenen Hohlprofil, mit einer Dosier- und Füllvorrichtung für Trockenmittel und mit einer Biegevorrichtung insbesondere zur Durchführung des vorbeschriebenen Verfahrens.

Aus der schon erwähnten DE-OS 32 21 986 ist eine Maschine zur Herstellung eines abstandhaltenden Innenrahmens für eine Isolierglasscheibe bekannt, die im Bereich eines Magazines für stangenförmige Hohlprofile auch eine Füll- und Dosiervorrichtung für Trockenmittel hat, womit die Hohlprofilstangen vor ihrer Zuführung zu der eigentlichen Maschine befüllt werden. Die Biegevorrichtung kommt also erst nach der Befüllung zum Einsatz, so daß nur entsprechend hochwertige Hohlprofile entsprechend vorsichtig und gegebenenfalls mit relativ großen Radien oder unter Zuhilfenahme spezieller Biegevorrichtungen etwa gemäß der DE-OS 33 12 764 gebogen werden.

Um nun preiswertere und dünnwandige Profile oder solche aus Stahlblech od.dgl. verarbeiten zu können, ist die vorerwähnte Vorrichtung erfindungsgemäß dadurch gekennzeichnet, daß die Biegevorrichtung zum Umbiegen des Überstandes eines Rahmenschenkels für dessen Verbindung mit einem entsprechend verkürzten Nachbarschenkel vorgesehen und der Füllvorrichtung unmittelbar benachbart ist, daß die Biegevorrichtung eine Spannvorrichtung zum Erfassen des den umzubiegenden Überstand aufweisenden Rahmenschenkels benachbart zu der zu bildenden Biegestelle hat, daß sie eine weitere Spannvorrichtung zum Erfassen des verkürzten Rahmenschenkels eines schon mehrfach gebogenen Hohlprofiles hat, daß die Füllvorrichtung wenigstens einen Austritt hat, der an der Stirnseite zumindest eines der von den Spannvorrichtungen erfaßten Rahmenschenkel mündet, und daß die Füllvorrichtung vor der Betätigung der Biegevorrichtung angesteuert und betätigbar ist.

Es wird also gegenüber der Anordnung der DE-OS 32 21 986 nun eine Füllvorrichtung unmittelbar neben der Biegevorrichtung vorgesehen, wobei diese Biegevorrichtung unter Umständen nur zur Herstellung der letzten Biegung zu dienen hat. Die Ansteuerung der Füllvorrichtung ist dabei so gewählt, daß zuerst die beiden noch offenen Schenkel oder wenigstens einer davon mit Trokkenmittel gefüllt werden, bevor dann die Umbiegung erfolgt.

Besonders zweckmäßig ist es, wenn die Füllvorrichtung zwei Füllöffnungen od.dgl. hat, deren Mündungen dem Abstand und der Orientierung der Stirnseiten der zu verbindenden Rahmenschenkel vor der Herstellung der letzten Biegung des letzten Rahmenschenkels und vor seiner Verbindung mit dem anderen Rahmenschenkel entspricht. Der teilweise gebogene Rahmen kann also in den Bereich der beiden Füllöffnungen verbracht oder gehängt werden, wonach beide Rahmenschenkel dosiert bis zu einer gewissen gewünschten vorbestimmten Höhe gefüllt werden können, wonach dann die letzte Biegung und das Verschließen des Rahmens erfolgen.

Die Füllvorrichtung kann einen Füllkopf mit unterschiedlich langen Füllkanälen haben, wobei die Spannvorrichtungen die von ihnen erfaßten Rahmenschenkel des an vorzugsweise drei Ecken bereits gebogenen noch offenen Rahmens von ihren offenen Stirnseiten aus schräg zu einer vertikalen Ebene abfallend halten und wobei die Füllkanäle in Gebrauchsstellung von oben nach unten, vorzugsweise im wesentlichen parallel zu der vertikalen Ebene orientiert sind und ihre Mündungen der Schrägstellung der jeweils von ihnen zu befüllenden Rahmenschenkel entspricht. Praktisch kann also der teilweise fertiggestellte Rahmen an den erwähnten Spannvorrichtungen aufgehängt werden, so daß das Füllen der beiden noch offenen Rahmenschenkel unter dem Einfluß der Schwerkraft problemlos, schnell und genau erfolgen kann. Dabei können die Spannvorrichtungen für die zu befüllenden Rahmenschenkel zueinander um 90° und zu einer vertikalen Ebene jeweils um einen spitzen Winkel, vorzugsweise etwa um 45°, verdreht angeordnet sein. Dies ist besonders zweckmäßig für rechtwinklige Rahmen, weil dann beide zu befüllende Rahmenschenkel unter etwa übereinstimmender Schrägung von ihrer offenen Seite aus nach unten verlaufen und somit etwa gleich schnell befüllt werden können.

Es wurde schon erwähnt, daß die Füllkanäle unterschiedlich lang sein können, um die spezielle Geometrie des teilweise gebogenen Rahmens mit einem einen Überstand aufweisenden Rahmenschenkel zu berücksichtigen. Dabei ist es zweckmäßig, wenn der Füllkanal für den nach dem Füllen umzubiegenden Rahmenschenkel - dessen schräg nach oben verlaufenden Überstand vor dem Biegen gegenüber dem mit ihm zu verbindenden Rahmenschenkel berücksichtigend - kürzer als der Füllkanal für den anderen zu füllenden Rahmenschenkel ist. Somit kann ein einziger Füllkopf die beiden Füllkanäle aufweisen und durch Zustellung dieses Füllkopfes zu dem teilweise gebogenen Rahmen können beide Mündungen der Füllkanäle in Übereinstimmung mit den noch offenen Stirnseiten der Rahmenschenkel gebracht werden.

Dabei ist es besonders zweckmäßig, wenn der Füllkopf mit den Füllkanälen aus dem Bereich der Halterungen für den Rahmen und aus dem Bereich der Biegevorrichtung wegschwenkbar ist. Dies erleichtert die Zustellung des Rahmens in seine teilweise aufgehängte Füllposition und später das Biegen, weil für diese Arbeitsgänge der Füllkopf weggeschwenkt werden kann, während er durch Zurückschwenken dann den richtig positionierten Rahmen schnell und an der richtigen Stelle berühren kann, um die Füllung durchzuführen.

Zwischen einem Vorratsbehälter für Trockenmittel und den Füllkanälen können Dosiereinrichtungen zum dosierten Füllen der Rahmenschenkel vorgesehen sein und die Füllhöhe der Rahmenschenkel ist zweckmäßigerweise geringer als deren Länge und endet vor der Verbindungsstelle bzw. vor der nach dem Füllen herzustellenden Biegung, so daß diese Biegung ebenfalls an einem Trockenmittel-freien Bereich des Profiles durchgeführt werden kann und auch das Verbinden der Rahmenschenkel mit Hilfe eines in ihre Stirnseiten eingreifenden Verbinders nicht durch Trockenmittel behindert wird. Die Dosiereinrichtungen können dabei jeweils auf die Länge und den Querschnitt der zu füllenden Rahmenschenkel einstellbar sein.

Weitere Ausgestaltungen der erfindungsgemäßen Vorrichtung sind Gegenstand der Ansprüche 12 ff. Dabei betreffen diese Ansprüche einerseits eine Vorrichtung zum Zuführen von Profilverbindern und zum Verpressen der nach dem Biegen miteinander fluchtenden und zu verbindenden Profilenden sowie weitere Maßnahmen, um dieses Verbinden der beiden letzten Rahmenschenkel schnell, einfach und möglichst automatisch durchführen zu können.

Die Ansprüche 18 ff. betreffen spezielle Ausgestaltungen der Biegevorrichtung, die dabei vor allem auch darauf ausgerichtet ist, ein möglichst dünnwandiges und preiswertes Profil oder ein solches aus Stahl od.dgl. biegen zu können, ohne auf eine Trockenmittelfüllung Rücksicht nehmen zu müssen. Anspruch 22 enthält dabei beispielsweise eine Maßnahme, die dafür sorgt, daß die quer zur späteren Scheibenfläche verlaufenden Stege oder Wandungen des Profiles während des Biegevorganges selbst bei fehlendem Trockenmittel gut geführt und an unkontrollierten Verwerfungen oder Verformungen gehindert werden. Diesem Zweck und einer möglichst kontrollierten Formung der Biegung unter gleichzeitiger Beibehaltung des Außenabstandes der mit den Glasscheiben in Berührung kommenden Seitenstege dienen auch die sich anschließenden Ansprüche 23 ff.

Vor allem bei Kombination einzelner oder mehrerer der vorbeschriebenen Merkmale und Maßnahmen ergeben sich ein Verfahren und eine Vorrichtung zum Herstellen von Abstandhalter-Rahmen für Isolierglasscheiben, die aus Hohlprofilen aus einem Stück gebogen und im Längsbereich eines Rahmenschenkels dichtend verbunden werden können, ohne daß die Biegevorgänge durch die Trockenmittelfüllung behindert oder beeinträchtigt werden oder eine Trockenmittelfüllung entsprechend dimensionierte Hohlprofile aus günstigen und teuren Werkstoffen erforderlich machen würde. Vielmehr können sehr preiswerte dünnwandige Hohlprofile benutzt werden, dennoch aber eine präzise und enge Biegung ohne Gefahr der Beschädigung des Profiles erreicht werden, wobei in den Biegebereichen dennoch die spätere Abstandhaltung präzise ist und auch genügend Trokkenmittel in dem fertigen Rahmen untergebracht werden kann.

Nachstehend ist die Erfindung mit ihren ihr als wesentlich zugehörenden Einzelheiten anhand der Zeichnung noch näher beschrieben. Es zeigt in schematisierter Darstellung:
Fig. 1 eine Draufsicht auf eine in der Regel geneigt angeordnete Arbeitsfläche einer erfindungsgemäßen Vorrichtung mit zwei Spannvorrichtungen zum Erfassen der beiden aufeinander zulaufenden, noch nicht verbundenen Schenkel eines an drei Ecken bereits gebogenen Rahmens aus einem Hohlprofil, wobei die Spannvorrichtungen und insbesondere eine Biegevorrichtung auf einer Drehscheibe an einem Schlitten angeordnet sind, so daß der teilweise gebogene Rahmen von einer Station zur Bildung der drei vorgebogenen Ecken zu einer in Fig. 1 nicht näher dargestellten Füllvorrichtung verstellt werden kann,
Fig. 2 in vergrößertem Maßstab die Spannvorrichtungen, eine Biegevorrichtung und die Füllvorrichtung zum Befüllen der beiden noch offenen, schrägstehenden Schenkel des etwas schräg aufgehängten Rahmens,
Fig. 3 eine Seitenansicht eines walzenförmigen Verbindermagazines mit einer Übergabevorrichtung zum Vereinzeln und Zuführen der einzelnen Verbinder zu der Verbindungsstelle für das Schließen der beiden Rahmenschenkel nach dem Füllen und Biegen,
Fig. 4 in noch weiter vergrößertem Maßstab den Mündungsbereich des Füllkopfes für das Trockenmittel nach dem Ansetzen an die Mündungen der beiden noch offenen Rahmenschenkel mit Auslösehebeln, die durch diese Zusammenführung das Festspannen des Rahmens in der genauen und richtigen Füllposition auslösen,
Fig. 5 eine Ansicht der im Bereich des Füllkopfes befindlichen Biegevorrichtung und in schematisierter Weise die Wirkungsweise dieser Biegevorrichtung, wobei die gegenüber der tatsächlichen in Fig. 1 u.2 dargestellten Position etwas verdreht dargestellt ist,
Fig. 6 die Ausgangslage und
Fig. 7 die Endlage des Profiles des verlängerten Rahmenschenkels mit der Biegung und dabei insbesondere das zu der Biegevorrichtung gehörende Widerlager,
Fig. 8 einen Querschnitt durch die Biegestelle eines Profiles, an welchem das Widerlager bereits anliegt, vor der Zustellung eines rollenförmigen äußeren Biegewerkzeuges sowie,
Fig. 9 die Durchführung der Biegung bei gleichzeitiger Zusammenführung der beiden quer zu den späteren Glasscheiben angeordneten Stege des Hohlprofiles.

Eine im ganzen mit 1 bezeichnete Vorrichtung dient zur Herstellung bzw. Vollendung der Herstellung eines wenigstens teilweise mit Trockenmittel gefüllten Abstandhalter-Rahmens 2 für lsolierglasscheiben, der in Fig. 1 u.2 jeweils an drei Ecken 2a bereits gebogen ist, im Bereich einer vierten Ecke aber noch offen ist und aus einem gebogenen Hohlprofil 3 besteht, so daß die im Bereich einer vierten Ecke noch offenen und stirnseitig zugänglichen Rahmenschenkel 4 u.5 mit Hilfe einer im ganzen mit 6 bezeichneten Dosier- und Füllvorrichtung mit Trockenmittel 7 gefüllt werden können. Dabei erkennt man vor allem auch in Fig. 2 eine anhand der Figuren 5 bis 9 noch näher zu erläuternde Biegevorrichtung 8, womit ein Überstand 4a des Rahmenschenkels 4 gem. dem Pfeil Pf 1 in Fig. 2 u.5 umgebogen werden kann, bis dieser Überstand 4a mit dem verkürzten Rahmenschenkel 5 fluchtet, so daß die beiden Stirnseiten verbunden und der Rahmen 2 geschlossen werden können. Vor allem in Fig. 2 erkennt man dabei deutlich, daß die Biegevorrichtung 8 in erster Linie für dieses Umbiegen des Überstandes 4a des Rahmenschenkels 4 für dessen Verbindung mit einem entsprechend verkürzten Nachbarschenkel 5 vorgesehen und der Füllvorrichtung 6 unmittelbar benachbart ist, so daß diese Verfahrensschritte des Füllens und des anschließenden Biegens und Verbindens schnell und ohne Umsetzung des Rahmens 2 erfolgen können. Die Biegevorrichtung 8 hat dabei eine Spannvorrichtung 9 zum Erfassen des den umzubiegenden Überstand 4a aufweisenden Rahmenschenkels 4 benachbart zu der zu bildenden Biegestelle. Eine weitere Spannvorrichtung 10 dient zum Erfassen des verkürzten Rahmenschenkels 5 des schon mehrfach gebogenen Hohlprofiles 3 bzw. des teil-fertiggestellten Rahmens 2. Die Füllvorrichtung 6 hat wenigstens einen, im Ausführungsbeispiel zwei Austritte 11, die an den Stirnseiten der von den Spannvorrichtungen 9 und 10 erfaßten Rahmenschenkel 4 u.5 münden. Die Füllvorrichtung 6 und die ihr zugehörenden Ventile 12 werden dabei vor der Betätigung der Biegevorrichtung 8 angesteuert und betätigt, das heißt, die Rahmenschenkel 4 u.5 werden mit Trockenmittel 7 gefüllt und danach erfolgt die Umbiegung des Überstandes 4a und seine Verbindung mit dem verkürzten Rahmenschenkel 5, wie es in den Figuren 5 bis 9 vor allem bzgl. des Umbiegens noch näher dargestellt ist.

Die Füllvorrichtung 6 hat einen Füllkopf 13 mit zwei Füllöffnungen oder Kanälen 14, deren Mündungen 14a gemäß den Figuren 2 u.4 im Abstand und der Orientierung der Stirnseiten der zu verbindenden Rahmenschenkel 4 u.5 vor der Herstellung der letzten Biegung des Rahmenschenkels 4 und seiner Verbindung mit dem anderen Rahmenschenkel 5 entspricht und durch welche das Trockenmittel eingeblasen werden kann. Dies erkennt man so deutlich in Fig. 2 u.4, wo der Füllkopf 13 in Gebrauchsstellung angeordnet ist und seine Mündungen in die Innenlängshöhlungen der Rahmenschenkel 4 u.5 gerichtet sind, so daß das Trockenmittel 7 unmittelbar eingefüllt werden kann.

Dabei wird deutlich, daß der Füllkopf 13 unterschiedlich lange Füllkanäle 14 hat, um die Geometrie und Anordnung einerseits des Überstandes 4a und andererseits der entsprechenden Verkürzung des Rahmenschenkels 5 zu berücksichtigen.

Die Spannvorrichtungen 9 u.10 haltendie von ihnen erfaßten Rahmenschenkel 4 u.5 des an drei Ecken 2a bereits gebogenen, noch offenen Rahmens 2 von ihren offenen Stirnseiten aus schräg zu einer vertikalen Ebene abfallend, wobei diese vertikale Ebene auch vertikal zur Zeichenebene steht. Die Füllkanäle sind dabei in Gebrauchsstellung ebenfalls von oben nach unten und parallel zu der vertikalen Ebene orientiert, während die Mündungen 14a gemäß Fig. 4 jeweils der Schrägstellung der Rahmenschenkel 4 u.5 entsprechend verlaufen. Dabei können die Spannvorrichtung 9 u.10, die Biegevorrichtung 8 und die Füllvorrichtung 6 zusätzlich auf einer schrägen Arbeitsplatte 15 angeordnet sein, wie es in Fig. 1 angedeutet ist, wobei die Arbeitsplatte 5 gegenüber er in Fig. 1 dargestellten horizontalen Lage schräg von unten nach oben ansteigen kann, um den Rahmen 2 während seiner Fertigbearbeitung an einer Seitenfläche abzustützen.

Im Ausführungsbeispiel geht es um die Herstellung rechteckiger Rahmen 2. Demgemäß sind die Spannvorrichtungen 9 u.10 für die zu befüllenden Rahmenschenkel 4 u.5 zueinander um 90° und zu einer vertikalen Ebene jeweils um einen spitzen Winkel, im Ausführungsbeispiel um 45°, verdreht angeordnet. Dies ergibt eine gleichmäßig schnelle Befüllung der beiden Rahmenschenkel. Da diese aber gem. Fig. 1 u.2 unterschiedlich lang sein können, ist für jeden Füllkanal 14 eine Dosierung mit einem zugehörigen Dosiergefäß 13a vorgesehen.

Anhand der Figuren 2 u.4 erkennt man auch, daß der Füllkanal 14 für den nach dem Füllen umzubiegenden Rahmenschenkel 4 - dessen schräg nach oben verlaufenden Überstand 4a vor dem Biegen gegenüber dem mit ihm zu verbindenden Rahmenschenkel 5 berücksichtigend - kürzer als der andere Füllkanal 14 und für den anderen zu füllenden Rahmenschenkel 5 ist, da die Stirnseite des Rahmenschenkels 5 aufgrund der Gesamtgeometrie der Anordnung der einzelnen Vorrichtungen und im Hinblick darauf, daß das Trockenmittel 7 nach dem Einfüllen während des Biegens und Schließens nicht mehr herausfallen können soll, tiefer als die Stirnseite des Überstandes 4a liegt.

Um das Biegen und Verbinden nicht zu behindern, ist der Füllkopf 13 mit den Füllkanälen 14 gem. Fig. 2 entsprechend dem Doppelpfeil Pf 2 aus dem Bereich der Halterungen oder Spannvorrichtungen 9 u.10 und aus dem Bereich der Biegevorrichtung 8 wegschwenkbar. Die weggeschwenkte Position ist in Fig. 2 mitdargestellt.

Zwischen einem Vorratsbehälter 16 für das Trockenmittel 7 und den Füllkanälen 14 des Füll- . kopfes 13 sind die Dosiereinrichtungen 13a mit den Ventilen 12 zum dosierten Füllen der Rahmenschenkel 4 u.5 vorgesehen und in Fig. 2 ist außerdem dargestellt, daß die Füllhöhe der Rahmenschenkel 4 u.5 geringer als deren Länge ist und bei dem Rahmenschenkel 5 vor der Verbindungsstelle und bei dem Rahmenschenkel 4 vor der herzustellenden Biegung endet. Somit stört die Trockenmittelfüllung weder die Herstellung der letzten Biegung noch die Verbindung der beiden Rahmenschenkel beim Schließen des Rahmens 2.

In den Figuren 2 u.3 ist ferner dargestellt, daß benachbart zu dem in Gebrauchsstellung befindlichen Füllkopf 13 und der Biegevorichtung 8 ein Magazin 17 zum Zuführen von Profilverbindern 18 und ferner eine Vorrichtung 19 zum Verpressen der beiden nach dem Biegen miteinander fluchtenden und stirnseitig zusammenstoßenden Profilenden mit einem in sie eingreifenden Profilverbinder 18 vorgesehen sind. Somit kann auch der Schließvorgang an dem Rahmen 2 weitgehend automatisiert werden.

Durch den Doppelpfeil Pf 3 an der Spannvorrichtung 10 in Fig. 2 ist angedeutet, daß die Spannvorrichtung 10 zum Halten des verkürzten Rahmenschenkels 5 in dessen Erstreckungsrichtung verstellbar ist, um die beiden einander zugewandten Stirnseiten für das Einstecken des Profilverbinders 18 auf Abstand zu halten oder zu bringen und dann nach dem Einlegen des Profilverbinders 18 wieder aufeinander zuzubewegen und auf Anschlag zu bringen. Somit hat die Spannvorrichtung 10 eine Doppelfunktion, indem sie einerseits den Rahmenschenkel 5 erfaßt und festlegt und damit dazu beiträgt, den Rahmen 2 für das Füllen und Biegen aufzuhängen, und indem sie andererseits das Zusammenfügen der beiden Profilenden bewirkt.

Gem. Fig. 3 ist an dem Magazin 17 für die Profilverbinder 18 eine Übergabevorrichtung 20 zum Zufördern und Vereinzeln der Verbinder 18 zu der Verbindungsstelle vorgesehen. Ein von einem Arbeitszylinder 21 betätigter Arm 22 erfaßt dabei jeweils einen einzelnen Profilverbinder 18, wonach er gem. dem Pfeil Pf 4 in den Bereich der Verbindungsstelle und der Preßvorrichtung 19 verschwenkt wird. Somit können die Profilverbinder 18 maschinell von dem etwas tieferliegenden Magazin 17 zu der Verbindungsstelle befördert werden.

Bei gleichzeitiger Betrachtung der Figuren 3 u.2 erkennt man, daß das Verbinder-Magazin 17 trommelförmig ist und ein Band 23 mit daran haftenden einzelnen Verbindern 18 aufweist und gem. dem Fortschritt dieses Verbinderbandes 23 beim Abnehmen der einzelnen Verbinder 18 gem. dem Pfeil Pf 5 in Fig. 3 drehbar ist. Dabei hat das Verbinder-Magazin 17 gem. Fig. 2 mehrere nebeneinander angeordnete Wickel oder Wickelstellen mit Bändern 23 mit Verbindern 18, beispielsweise für Verbinder 18 unterschiedlicher Abmessungen. Dabei kann dieses Magazin 17 in Längsrichtung seiner Drehachse verstellbar sein, um jeweils einen weiteren Wickel und ein weiteres Band 23 in Übereinstimmung mit der Orientierung der Preßvorrichtung 19 zu bringen.

In Fig. 4 ist dargestellt, daß an den Mündungen 14 a der Füllkanäle 14 des Füllkopfes 13 Hebel 24 od.dgl. Schaltelementezum punktgenauen Auslösen der Klemmbacken 10a der Klemmvorrichtung 10 zum Festlegen des Rahmenschenkels 5 vorgesehen sind, die durch das Anschlagen der Füllöffnungen oder Mündungen 14 a an die Profilstirnseiten betätigbar sind. Werden die Hebel 24 aus der mit durchgezogenen Strichen dargestellten Position durch das Anschlagen der Stirnseiten der Rahmenschenkel 4 u.4a in die strichpunktierte Position verschwenkt, kann dadurch das Verspannen und Festlegen sowie gegebenenfalls auch das Befüllen und der Ablauf des weiteren Programmes der Fertigbearbeitung des Rahmens 2 ausgelöst werden.

Sehr wichtig ist für diese Fertigbearbeitung des Rahmens 2 die schon mehrfach erwähnte Biegevorrichtung 8. Diese hat gem. Fig. 2 und insbesondere gemäß den Figuren 5 bis 9 unterhalb des überstehenden und zu biegenden Rahmenschenkels 4 ein Widerlager 25, um welches der überstehende Bereich 4a des Rahmenschenkels 4 zu dem um diesen Überstand kürzeren Rahmenschenkel 5 hin umbiegbar ist. An der dem Widerlager 25 gegenüberliegenden Außenseite des Profiles 3 ist ein Biegeschenkel 26 und außerdem ein an der Profilaußenseite und der Aussenseite der Biegung angreifendes, unter Anpreßdruck hin- und herbewegbares Werkzeug in Form einer Druckrolle 27 vorgesehen.

Das Widerlager 25 hat dabei eine gem. Fig. 2 bis in den Bereich der Preßvorrichtung 19 reichende Fortsetzung 28, die gegebenenfalls sogar als Druckgegenlager für die Preßvorrichtung herangezogen werden könnte, wenn sie dafür genügend lang wäre. Vor allem dient diese Fortsetzung 28 aber auch als Gegenlager für den Biegeschenkel 26 der Biegevorrichtung 8, wie man es besonders deutlich in Fig. 5 erkennt, wo diese Teile in Ausgangsposition, einer Zwischenposition und der Endposition nach dem Biegen dargestellt sind.

An dieser Stelle sei eingeschoben und erwähnt, daß gem. Fig. 1 diese Biegevorrichtung 8 mit ihrer Spannvorrichtung 9 und die Haltevorrichtung 10 an einem Schieber, Schlitten 29 od.dgl. und gleichzeitig dabei auf einer Drehscheibe 30 angeordnet sind, wobei der Schieber oder Schlitten 29 an dem Arbeitstisch 15 und dort verlaufenden Führungen 29a gemäß dem Pfeil Pf 6 verfahrbar ist und in der einen unteren Endstellung den an drei Ecken 2a gebogenen Rahmen 2 übernimmt, gemäß dem Pfeil Pf 6 in den Bereich der Füllvorrichtung 6 verfährt und dabei gem. dem Pfeil Pf 7 so verdreht oder verschwenkt, daß die Verbindungsstelle und die zu verbindenden Rahmenschenkel 4 u.5 beide schräg nach oben gerichtet sind, wie es in Fig. 1 in der oberen Position dargestellt ist. Die schon teilweise beschriebene und in ihrer Wirkungsweise noch zu erläuternde Biegevorrichtung 8 macht also diese Verstellbewegung mit und könnte sogar in der in Fig. 1 unteren Position vor den Verstellbewegungen gem. den Pfeilen Pf 6 u. Pf 7 dazu benutzt werden, die drei anderen Ecken 2a zu biegen. Dafür könnte aber auch eine weitere, nicht näher dargestellte Biegevorrichtung vorgesehen sein, so daß während des Füllens und Schließens des Rahmens 2 schon der nächste Rahmen vorgebogen werden kann.

Mit der erfindungsgemäßen Vorrichtung 1 kann also ein Abstandhalter-Rahmen hergestellt werden, in dem ein zunächst Trockenmittel-freies Hohlprofil 3 zur Bildung der Rahmenecken 2a mehrfach gebogen und im Bereich einer letzten Ecke offengelassen wird, wonach an der offenen Stelle ein oder beide zu dieser offenen Stelle führende Rahmenschenkel 4 u.5 mit Trockenmittel 7 gefüllt und dann der Rahmen 2 endgültig geschlossen wird. Dabei kann das in die Rahmenschenkel 4 u.5 einzufüllende Trockenmittel 7 dosiert und zwar so dosiert werden, daß die Rahmenschenkel 4 u.5 nur teilweise gefüllt werden. Nach dem Befüllen kann der Trockenmittel-frei bleibende Überstand 4a des einen Rahmenschenkels 4 umgebogen werden, wonach die nun einander zugewandten Stirnseiten des Hohlprofiles dicht miteinander verbunden und so der Rahmen geschlossen werden. Dabei ist es vorteilhaft, daß der an seiner Verbindungsstelle noch offene Rahmen 2 mit dieser offenen Stelle praktisch nach oben aufgehängt und dabei gegebenenfalls mit einer Seitenfläche gegen eine Schrägfläche, die Arbeitsplatte 15, abgestützt und also die Rahmenschenkel 4 u.5 von oben her befüllt werden. Die Rahmenschenkel 4 u.5 sind dabei aufgrund der gesamten Geometrie schräg angeordnet und die dosierte Trockenmittel-Menge kann von der Schwerkraft unterstützt in sie hineingeblasen werden. Dabei wird der verlängerte Rahmenschenkel 4 bis unterhalb seiner Biegestelle und der verkürzte Rahmenschenkel 5 bis unterhalb der Eingrifftiefe eines Verbinders 18 gefüllt, so daß auch das Herstellen der letzten Biegung an einem Trockenmittel-freien Bereich des Hohlprofiles 3 erfolgt und auch das letzte Schließen und Verbinden des Rahmens 2 nicht durch Trockenmittel behindertwird. Dennoch enthält nach der Fertigstellung der Rahmen 2 selbst bei Befüllung nur zweier Rahmenschenkel eine bei weitem ausreichende Trockenmittel-Menge.

Die im Ausführungsbeispiel dargestellte und vorstehend schon teilweise beschriebene Biegevorrichtung 8 ist so gestaltet, daß der lichte Abstand des an der Außenseite der entstehenden Biegung des Profiles 3 angreifenden Werkzeuges 27 und des demgegenüber innenliegenden Widerlagers 25 zumindest während des Biegevorganges gem. den Figuren 7 u.9 wenigstens zeitweise kleiner als die Höhe der Profil-Seitenwände 32 ist und dabei in diesem Falle sogar etwa gleich der Gesamtstärke der beiden von ihnen beaufschlagten und parallel zu ihnen und zueinander angeordneten Stege oder Wandungen 31 des Hohlprofiles 3 ist. Gerade in dieser kritischen Phase des Biegens können also diese Stege oder Wandungen 31 keine unkontrollierten Knickungen, Verwerfungen od.dgl. Verformungen durchführen, da sie zwischen Werkzeug 27 und Widerlager 25 und gegeneinander eingespannt und abgestützt sind.

Gem. den Figuren 8 u.9 ist die quer zur Profil-Längserstrekkung orientierte Abmessung des Widerlagers 25 und die des Werkzeuges 27 geringer als die Profilbreite und auch geringer als der innere lichte Abstand der Seitenwände 32 des Profiles 3. Anhand der Fig. 9 wird deutlich, daß die quer zur Profil-Längserstreckung orientierte Abmessung des Widerlagers 25 und des Werkzeuges 27 sogar um zwei Wandstärken oder mehr der Profilstege geringer als der innere lichte Abstand der Seitenwände 32 des Profiles 3 ist, so daß die in Fig. 9 erkennbare Querschnittsverformung in dem Biegebereich möglich ist, wo nämlich die beiden rechtwinklig zu den Seitenwänden 32 orientierten Wandungen 31 zwischen diese hinein verformt werden, indem Widerlager 25 und Werkzeug 27 etwas zwischen die Seitenwände 32 eintauchen, bis nämlich die Wandungen 31 aneinanderliegen.

Dies wird dadurch erleichtert, daß die als Werkzeug dienende Druckrolle 27 nahe ihrem als Arbeitsfläche wirkenden Umfang an ihren Seitenflächen umlaufend abgeschrägt ist und daß die größere Breite der Druckrolle 27 etwa gleich oder kleiner dem lichten inneren Abstand der Seitenwände 32 des Profiles 3 ist und daß der schmalere Bereich der Druckrolle 27 in seiner Breite etwa der Breite eines an dem Profil 3 außenliegenden Stegbereiches 31a entspricht, von welchem jeweils schräge Steg bereiche 31 b zu den Seitenwänden 32 hin abfallen, wie man es in Fig. 8 deutlich erkennt. Diese im Querschnitt zunächst nach außen vorstehenden Stege und Stegbereiche 31a und 31 b werden gem. Fig. 9 u.7 im Bereich der Biegung nach innen verformt, wofür aufgrund der Ausgangs-Formgebung genügend Material zur Verfügung steht, so daß ein Aufplatzen oder Aufreißen eines Steges vermieden wird.

Das an der Innenseite der Biegung befindliche Widerlager 25 ist im Ausführungsbeispiel ein Formstück, dessen Außenkontur der Innenkontur der herzustellenden Innenbiegung entspricht und welches wenigstens zeitweise während des Biegens gegenüber den beiden nach dem Biegen im Winkel zueinanderstehenden Innenseiten oder -stegen 31 der Rahmenschenkel in Richtung zu der Außenseite der Biegung und des Profiles vorsteht, so daß die Innenseite der Biegung eine Einbuchtung erhält, wie es in Fig. 5 und vor allem in Fig. 7 dargestellt ist. Somit können die beiden Wandungen 31 aneinander zur Anlage gebracht werden, ohne daß die außenliegende Wandung zu tief in das Profil hineinverformt werden muß, weil ihr die innenliegende Wandung entgegenkommt.

Das Widerlager 25 bzw. das als Widerlager dienende Formstück kann zur Anpassung an unterschiedliche Profile, Stegdicken, Stegformen od.dgl. auswechselbar sein. Somit können unterschiedlichste Rahmen auf der Vorrichtung 1 hergestellt und fertiggestellt werden.

Damit die vorerwähnte Verformung der innenliegenden Wandung 31 im Biegebereich allmählich vonstatten geht, ist das Widerlager 25 während des Biegevorganges auch tiefer in die Biegung bewegbar oder verschiebbar. Dabei ist das Widerlager 25 in Vorschubrichtung des Profiles 3 unmittelbar benachbart zu der Spannvorrichtung 9 angeordnet. Es ist mit seiner als Anschlag dienenden Fortsetzung 28 beim Biegevorgang mit dem den umzubiegenden Rahmenschenkel an der Außenseite beaufschlagenden Biegeanschlag 26 zusammen verschwenkbar, wobei das Profil 3 zwischen der Widerlager-Fortsetzung 28 und diesem Biegeanschlag oder Biegeschenkel 26 eingespannt ist.

Das Widerlager 25 kann dabei während des Biegens vorzugsweise nach und nach etwa bis in den Bereich der neutralen Faser des zu biegenden Profiles 3 ragen oder bewegbar oder verschiebbar sein. Dies geschieht im Ausführungsbeispiel dadurch, daß das Widerlager 25 einen gegenüber seiner Fortsetzung 28 seitlich und exzentrisch vorstehenden Vorsprung 33 zum Eindrükken in die entstehende Innenseite der Biegung hat (vgl. Fig. 6 u.7) dessen Abmessung in Richtung seiner Verschwenkung in dem Sinnezunimmt, daß durch die Verschwenkung der Fortsetzung 28 und des Widerlagers 25 der Vorsprung 33 zunehmend in die Innenseite der Biegung eintritt. Gleichzeitig wird dadurch der Werkstoff des innenliegenden Steges 31 von. diesem Vorsprung 33 in seiner Schwenkrichtung gem. dem Pfeil Pf 1 mitgenommen und praktisch um die Biegung herumgezogen Die Exzentrizität bzw. in Schwenkrichtung zunehmende Abmessung ist durch die Linien L, ausgehend von einem gemeinsamen Mittelpunkt M in den Figuren 6 u.7 angedeutet.

In den Figuren 8 u.9 erkennt man auch, daß Niederhalter 34 oder die Anlagefläche 15 und ein Niederhalter 34 od.dgl. Führung für die Seitenwände 32 des Profiles 3 im Biegebereich vorgesehen sind, deren Abstand auf die Breite des jeweiligen Profiles 3 und den späteren lichten Abstand zweier Glasscheiben einstellbar ist. Auch dies begünstigt die Bearbeitung von Rahmen 2 unterschiedlicher Abmessungen und insbesondere solcher Rahmen 2 mit Hohlprofilen unterschiedlicher Abmessungen in der Vorrichtung 1.

## Patentansprüche

1. Verfahren zum Herstellen eines Trockenmittel (7) enthaltenden Abstandhalter-Rahmens (2) für Isolierglasscheiben, wobei ein zunächst Trokkenmittel-freies Hohlprofil (3) zur Bildung der Rahmenecken (2a) mehrfach gebogen und im Bereich einer letzten Ecke offengelassen wird, wonach an der offenen Stelle ein oder beide zu dieser offenen Stelle führende(r) Rahmenschenkel (4, 5) mit Trockenmittel gefüllt und dann der Rahmen endgültig geschlossen wird, dadurch gekennzeichnet, daß das in den/die Rahmenschenkel einzufüllende Trockenmittel so dosiert wird, daß der/die Rahmenschenkel nur teilweise gefüllt werden, daß ein Rahmenschenkel an der noch offenen Stelle verlängert und der andere entsprechend verkürzt ist, daß nach dem Befüllen die Trockenmittel-frei bleibende Verlängerung (4a) umgebogen und ihre Stirnseite mit der des verkürzten Rahmenschenkels dicht verbunden wird.

2. Verfahren nach Anspruch 1, dadurch gekennzeichnet, daß der an seiner Verbindungsstelle noch offene Rahmen (2a) mit dieser offenen Stelle nach oben aufgehängt (und dabei gegebenenfalls mit einer Seitenfläche gegen eine Schrägfläche abgestützt) und die Rahmenschenkel von oben befüllt werden.

3. Verfahren nach Anspruch 1 oder 2, dadurch gekennzeichnet, daß die zu der offenen Stelle verlaufenden Rahmenschenkel schräg angeordnet werden und die dosierte Trockenmittel-Menge eingeblasen wird, wobei das Füllen durch die Schwerkraft unterstützt wird.

4. Verfahren nach einem der Ansprüche 1 bis 3, dadurch gekennzeichnet, daß der verlängerte Rahmenschenkel (4) bis unterhalb seiner Biegestelle und/oder der verkürzte Rahmenschenkel (5) bis unterhalb der Eingrifftiefe eines Verbinders (18) gefüllt werden.

5. Vorrichtung (1) zur Herstellung eines Trokkenmittel enthaltenden Abstandhalter-Rahmens (2) für Isolierglasscheiben aus einem gebogenen Hohlprofil (3), mit einer Dosier- und Füllvorrichtung (6) für Trockenmittel und mit einer Biegevorrichtung (8) zur Durchführung des Verfahrens nach einem der Ansprüche 1 bis 4, dadurch gekennzeichnet, daß die Biegevorrichtung (8) zum Umbiegen des Überstandes (4a) eines Rahmenschenkels (4) für dessen Verbindung mit einem entsprechend verkürzten Nachbarschenkel (5) vorgesehen und der Füllvorrichtung (6) unmittelbar benachbart ist, daß die Biegevorrichtung (8) eine Spannvorrichtung (9) zum Erfassen des den umzubiegenden Überstand (4a) aufweisenden Rahmenschenkels (s) benachbart zu der zu bildenden Biegestelle hat, daß eine weitere Spannvorrichtung (10) zum Erfassen des verkürzten Rahmenschenkels (5) eines schon mehrfach gebogenen Hohlprofiles (3) vorgesehen ist, daß die Füllvorrichtung (6) wenigstens einen Austritt (11) hat, der an der Stirnseite zumindest eines der von den Spannvorrichtungen (9, 10) erfaßten Rahmenschenkels (4, 5) mündet und daß die Füllvorrichtung vor der Betätigung der Biegevorrichtung (8) angesteuert und betätigbar ist.

6. Vorrichtung nach Anspruch 5, dadurch gekennzeichnet, daß die Füllvorrichtung zwei Füllöffnungen oder Kanäle (14) od.dgl. hat, deren Mündungen (14a) dem Abstand und der Orientierung der Stirnseiten der zu verbindenden Rahmenschenkel (4, 5) vor der Herstellung der letzten Biegung des letzten Rahmenschenkels (4) und vor seiner Verbindung mit dem anderen Rahmenschenkel entspricht.

7. Vorrichtung nach Anspruch 5 oder 6, dadurch gekennzeichnet, daß die Füllvorrichtung einen Füllkopf (13) mit unterschiedlich langen Füllkanälen (14) hat, daß die Spannvorrichtungen (9, 10) die von ihnen erfaßten Rahmenschenkel (4, 5) des an vorzugsweise drei Ecken bereits gebogenen noch offenen Rahmens (2) von ihren offenen Stirnseiten aus schräg zu einer vertikalen Ebene abfallend halten und daß die Füllkanäle in Gebrauchsstellung von oben nach unten vorzugsweise im wesentlichen parallel zu der vertikalen Ebene orientiert sind und ihre Mündungen der Schrägstellung der jeweils von ihnen zu befüllenden Rahmenschenkel entspricht.

8. Vorrichtung nach einem der Ansprüche 5 bis 7, dadurch gekennzeichnet, daß die Spannvorrichtung (9, 10) für die zu befüllenden Rahmenschenkel (4, 5) zueinander um 90° und zu einer vertikalen Ebene jeweils um einen spitzen Winkel, vorzugsweise etwa um 45° verdreht angeordnet sind.

9. Vorrichtung nach einem der Ansprüche 5 bis 8, dadurch gekennzeichnet, daß der Füllkanal (14) für den nach dem Füllen umzubiegenden Rahmenschenkel (4) - dessen schräg nach oben verlaufenden Überstand vor dem Biegen gegenüber dem mit ihm zu verbindenden Rahmenschenkel (5) berücksichtigend - kürzer als der Füllkanal (14) für den anderen zu füllenden Rahmenschenkel (5) ist.

10. Vorrichtung nach einem der Ansprüche 5 bis 9, dadurch gekennzeichnet, daß der Füllkopf (13) mit den Füllkanälen (14) aus dem Bereich der Halterungen für den Rahmen und aus dem Bereich der Biegevorrichtung (8) wegschwenkbarist.

11. Vorrichtung nach einem der Ansprüche 5 bis 10, dadurch gekennzeichnet, daß zwischen einem Vorratsbehälter für Trokkenmittel und den Füllkanälen (14) Dosiereinrichtungen zum dosierten Füllen der Rahmenschenkel (4, 5) vorgesehen sind und die Füllhöhe der Rahmenschenkel (4, 5) geringer als deren Länge ist und vor der Verbindungsstelle bzw. vor der herzustellenden Biegung endet.

12. Vorrichtung nach einem der Ansprüche 5 bis 11, dadurch gekennzeichnet, daß benachbart zu dem Füllkopf (13) und der Biegevorrichtung (8) ein Magazin (17) zum Zuführen von Profilverbindem (18) und eine Vorrichtung (19) zum Verpressen der beiden nach dem Biegen miteinander fluchtenden und stirnseitig zusammenstoßenden Profilenden mit einem in sie eingreifenden Profilverbinder (18) vorgesehen sind.

13. Vorrichtung nach einem der Ansprüche 5 bis 12, dadurch gekennzeichnet, daß die Spannvorrichtung (10) zum Halten des verkürzten Rahmenschenkels (5) in dessen Erstreckungsrichtung verstellbar ist, um die beiden einander zugewandten Stirnseiten für das Einstecken des Profilverbinders (18) auf Abstand zu halten und mit dem eingesteckten Profilverbinder (18) aufeinander zuzubewegen.

14. Vorrichtung nach einem der Ansprüche 5 bis 13, dadurch gekennzeichnet, daß an dem Magazin (17) für die Profilverbinder (18) eine Übergabevorrichtung (20) zum Zufördern und Vereinzeln der Verbinder (18) zu der Verbindungsstelle vorgesehen ist.

15. Vorrichtung nach einem der Ansprüche 5 bis 14, dadurch gekennzeihnet, daß das Verbinder-Magazin (17) trommelförmig ausgebildet ist und ein Band (23) mit daran haftenden einzelnen Verbindern (18) aufweist und gemäß dem Fortschritt dieses Verbinder-Bandes (23) beim Abnehmen der einzelnen Verbinder (18) drehbar ist.

16. Vorrichtung nach einem der Ansprüche 5 bis 15, dadurch gekennzeichnet, daß das Verbinder-Magazin (17) mehrere nebeneinander angeordnete Wickel mit Bändern (23) mit Verbindern hat, insbesondere für Verbinder (18) unterschiedlicher Abmessungen, und daß dieses Magazin (17) in Längsrichtung seiner Drehachse verstellbar ist.

17. Vorrichtung nach einem der Ansprüche 5 bis 16, dadurch gekennzeichnet, daß an den Mündungen (14a) des Füllkopfes (13) Hebel (24) od.dgl. Schaltelemente zum punktgenauen Auslösen der Klemmbacken zum Festlegen des Rahmenschenkels (5) für die Befüllung mit Trockenmittel vorgesehen sind, die durch das Anschlagen der Füllöffnungen an die Profilstirnseiten betätigbar sind.

18. Vorrichtung nach einem der Ansprüche 5 bis 17, dadurch gekennzeichnet, daß die Biegevorrichtung ein unterhalb des überstehenden und zu biegenden Rahmenschenkels (4) angeordnetes Widerlager (25) hat, um welchen der überstehende Bereich (4a) des Rahmensschenkels (4) zu dem um diesen Überstand kürzeren Rahmenschenkel (5) hin umbiegbar ist.

19. Vorrichtung nach einem der Ansprüche 5 bis 18, dadurch gekennzeichnet, daß an der dem Widerlager (25) gegenüberliegenden Außenseite des Profiles (3) ein Biegeschenkel (26) und/oder ein an der Profilaußenseite und der Außenseite der Biegung angreifendes unter Anpreßdruck hin-und herbewegbares Werkzeug, vorzugsweise eine Druckwalze, -rolle (27) od.dgl. angreift.

20. Vorrichtung nach einem der Ansprüche 5 bis 19, dadurch gekennzeichnet, daß das Widerlager (25) der Biegevorrichtung für den letzteren Biegevorgang eine bis in den Bereich der Preßvorrichtung (19) zum Verpressen und Fixieren des Profilverbinders reichende Fortsetzung (28) gegebenenfalls als Druckgegenlager für die Preßvorrichtung hat.

21. Vorrichtung nach einem der vorstehenden Ansprüche, dadurch gekennzeichnet, daß die Biegevorrichtung (8) für den überstehenden Schenkel und die Haltevorrichtung (10) für den um den Überstand verkürzten Schenkel an einem Schieber, Schlitten (29) od.dgl. und insbesondere auf einer Drehscheibe (30) angeordnet sind, welcher Schieber (29) an einem Arbeitstisch (15) od.dgl. verfahrbar ist und in der einen Endstellung den an drei Ecken (2a) gebogenen Rahmen (2) übernimmt, in den Bereich der Füllvorrichtung (6) verfährt und dabei vorzugsweise so verdreht, daß die Verbindungsstelle und die zu verbindenden Rahmenschenkel (4, 5) beide schräg nach oben gerichtet sind.

22. Vorrichtung nach einem der Ansprüche 5 bis 21, dadurch gekennzeichnet, daß der lichte Abstand des an der Außenseite der entstehenden Biegung des Profiles (3) angreifenden Werkzeuges (27) und des demgegenüber innen liegenden Widerlagers (25) zumindest während des Biegevorganges wenigstens zeitweise kleiner als die Höhe der Profil-Seitenwände (32) ist und daß die quer zur Profil-Längserstreckung orientierte Abmessung der wirksamen Fläche des Widerlagers (25) und/oder des Werkzeuges 27 geringer als die Profilbreite und geringer als der innere lichte Abstand der Seitenwände (32) des Profiles (3) ist.

23. Vorrichtung nach einem der Ansprüche 5 bis 22, dadurch gekennzeichnet, daß der lichte Abstand des an der Außenseite der entstehenden Biegung des Profiles (3) angreifenden Werkzeuge (27) und des demgegenüber innenliegenden Widerlagers (25) zumindest während des Biegevorganges wenigstens zeitweise etwa gleich der Gesamtstärke der beiden von ihnen beaufschlagten und parallel zu ihnen und zueinander angeordneten Stege oder Wandungen (31) des Hohlprofiles (3) ist, so daß die von Widerlager (25) und Werkzeug (27) beaufschlagten Stege (31) zumindest während des Biegens an ihren einander zugewandten Flächen gegeneinander abgestützt sind.

24. Vorrichtung nach einem der Ansprüche 5 bis 23, dadurch gekennzeichnet, daß die quer zur Profil-Längserstreckung orientierte Abmessung des Widerlagers (25) und/oder des Werkzeuges (27) zumindest um zwei Wandstärken der Profilstege geringer als der innere lichte Abstand der Seitenwände (32) des Profiles ist.

25. Vorrichtung nach einem der Ansprüche 5 bis 24, dadurch gekennzeichnet, daß die Druckrolle (27) nahe ihrem als Arbeitsfläche wirkenden Umfang an ihren Seitenflächen umlaufend abgeschrägt ist und daß die größere Breite der Druckrolle (27) größer, etwa gleich oder kleiner dem inneren lichten Abstand der Seitenwände (32) des Profiles (3) ist und daß der schmalere Bereich der Druckrolle (27) in seiner Breite etwa der Breite eines an dem Profil (3) außenliegenden Stegbereiches (31a) entspricht, von welchem jeweils schräge Stegbereiche (31b) zu den Seitenwänden (32) hin abfallen.

26. Vorrichtung nach einem der Ansprüche 5 bis 25, dadurch gekennzeichnet, daß das an der Innenseite der Biegung befindliche Widerlager (25) ein Formstück ist, dessen Außenkontur der Innenkontur der herzustellenden Innenbiegung entspricht und welches wenigstens zeitweise während des Biegens gegenüber den beiden nach dem Biegen im Winkel zueinanderstehenden Innenseiten der-stegen (31) der Rahmenschenkel in Richtung zu der Außenseite der Biegung und des Profiles vorsteht, so daß die Innenseite der Biegung eine Einbuchtung erhält.

27. Vorrichtung nach einem der Ansprüche 5 bis 26, dadurch gekennzeichnet, daß das Widerlager (25) oder als Widerlager dienende Formstück zur Anpassung an unterschiedliche Profile, Stegdicken, Stegformen od.dgl. auswechselbar ist.

28. Vorrichtung nach einem der Ansprüche 5 bis 27, dadurch gekennzeichnet, daß das Widerlager (25) während des Biegevorganges, insbesondere gesteuert, tiefer in die Biegung bewegbar oder verschiebbar ist.

29. Vorrichtung nach einem der Ansprüche 5 bis 28, dadurch gekennzeichnet, daß das Widerlager (25) in Vorschubrichtung unmittelbar benachbart zu der Spannvorrichtung (9) zum Erfassen des vor der Biegung befindlichen Profilbereiches angeordnet ist.

30. Vorrichtung nach einem der Ansprüche 5 bis 29, dadurch gekennzeichnet, daß das Widerlager (25) mit seiner als Anschlag dienenden Fortsetzung (28) beim Biegevorgang mit dem den umzubiegenden Rahmenschenkel an der Außenseite beaufschlagenden Biegeanschlag (26) zusammen verschwenkbar ist, wobei das Profil (3) zwischen der Widerlager-Fortsetzung (28) und diesem Biegeanschlag (26) vorzugsweise eingespannt ist.

31. Vorrichtung nach einem der Ansprüche 5 bis 30, dadurch gekennzeichnet, daß das Widerlager (25) während des Biegens etwa bis in den Bereich der neutralen Faser des zu biegenden Profiles (3) ragt oder bewegbar oder verschiebbar ist.

32. Vorrichtung nach einem der Ansprüche 5 bis 31, dadurch gekennzeichnet, daß das Widerlager (25) einen gegenüber seiner Fortsetzung (28) vorzugsweise seitlich und insbesondere exzentrisch vorstehenden Vorsprung (33) zum Eindrükken in die entstehende Innenseite der Biegung hat, dessen Abmessung in Richtung seiner Verschwenkung in dem Sinne zunimmt, daß durch die Verschwenkung der Fortsetzung (28) und des Widerlagers (25) der Vorsprung zunehmend (33) in die Innenseite der Biegung eintritt.

33. Vorrichtung nach einem der Ansprüche 5 bis 32, dadurch gekennzeichnet, daß Niederhalter (34) oder die Anlagefläche (15) und ein Niederhalter (34) od.dgl. Führungen für die Seitenwände (32) des Profiles (3) im Biegebereich vorgesehen sind, deren Abstand auf die Breite des Profiles (3) und den späteren lichten Abstand zweier Glasscheiben einstellbar ist.

## Revendications

1. Procédé de fabrication d'un cadre d'écartement (2) pour vitres d'isolation contenant un dessiccateur (7), prévoyant d'abord qu'un profilé creux (3) sans dessiccateur pour former les angles du cadre (2a) subit plusieurs pliages, qu'il est maintenu ouvert dans la zone d'un dernier angle, à la suite de quoi l'un ou les deux montants du cadre (4, 5) aboutissant à l'endroit ouvert (r) sont remplis, à l'endroit ouvert, de dessiccateur et que le cadre est ensuite définitivement fermé, caractérisé en ce que le dessiccateur devant remplir le/les montants est dosé de telle façon que le/les montants ne soient remplis que partiellement, que l'un des montants est prolongé à l'endroit encore ouvert et que l'autre est raccourci en conséquence, qu'après le remplissage, la surlongueur (4a) non remplie de dessiccateur est pliée et que son extrémité est assemblée de façon étanche à celle du montant raccourci.

2. Procédé selon la revendication 1, caractérisé en ce que le cadre encore ouvert (2a) à l'endroit d'assemblage est suspendu de manière à ce que ledit endroit ouvert soit placé vers le haut (et que le cas échéant l'une de ses faces latérales prenne appui sur une surface en diagonale) et que les montants soient remplis par le haut.

3. Procédé selon les revendications 1 ou 2, caractérisé en ce que les montants du cadre aboutissant à l'endroit ouvert sont montés en oblique et que la quantité de dessiccateur dosée est introduite par soufflage, tandis que le remplissage est entretenu par la force de gravité.

4. Procédé selon l'une des revendications 1 à 3, caractérisé en ce que le montant du cadre prolongé (4) est rempli jusqu'au-dessous de sa partie pliée et/ou le montant du cadre raccourci (5) rempli jusqu'au-dessous de la longueur de pénétration d'un élément d'assemblage (18).

5. Dispositif (1) pour construire un cadre d'écartement (2) pour vitres d'isolation, contenant un dessiccateur et constitué d'un profilé creux plié (3), avec un dispositif de dosage et de remplissage (6) pour dessiccateur et un dispositif de pliage (8) permettant la mise en oeuvre du procédé selon l'une des revendications 1 à 4, caractérisé en ce que le dispositif de pliage (8) est prévu pour le pliage de la surlongueur de l'un des montants (4) ainsi que son assemblage avec un montant voisin raccourci en conséquence (5) et avoisine directement le dispositif de remplissage (6), que le dispositif de pliage (8) comporte un dispositif de serrage (9) devant maintenir le montant du cadre (s) présentant la surlongueur à plier (4a) et voisin de l'endroit à plier, qu'un autre dispositif de serrage (10) est prévu pour maintenir le montant du cadre raccourci (5) d'un profilé creux (3) ayant déjà subi plusieurs pliages, que le dispositif de remplissage (6) présente au moins une sortie (11) débouchant à l'extrémité d'au moins l'un des montants du cadre (4, 5) maintenu par les dispositifs de serrage et que le dispositif de remplissage est commandé et manoeuvré avant la manoeuvre du dispositif de pliage (8).

6. Dispositif selon la revendication 5, caractérisé en ce que le dispositif de remplissage comporte deux ouvertures de remplissage ou canaux (14) ou équivalent dont les bouches (14a) correspondent à l'écartement et à l'orientation des extrémités des montants de cadre à assembler (4, 5) avant la réalisation du dernier pliage du dernier montant de cadre (4) et avant son assemblage avec l'autre montant de cadre.

7. Dispositif selon la revendication 5 ou 6, caractérisé en ce que le dispositif de remplissage comporte une tête de remplissage (13) présentant des canaux de remplissage de diverses longueurs (14), que les dispositifs de serrage (9, 10) maintiennent selon une inclinaison les montants (4, 5) du cadre encore ouvert (2) et déjà plié en trois endroits de préférence depuis leurs extrémités ouvertes en oblique par rapport à un plan vertical, que les canaux de remplissage en position opérationnelle de bas en haut sont de préférence orientés d'une manière générale parallèlement au plan vertical et que leur bouches correspondent à la position en oblique de chacun des montants de cadre qu'elles ont à remplir.

8. Dispositif selon l'une des revendications 5 à 7, caractérisé en ce que les dispositif de serrage (9, 10) pour les montants de cadre à remplir (4, 5) forment l'un par rapport à l'autre un angle de 90° et un angle aigu, de préférence de 45°, par rapport au plan vertical.

9. Dispositif selon l'une des revendications 5 à 8 caractérisé ence que le canal de remplissage (14) pour le montant du cadre (4) devant être plié après le remplissage - et dont la surlongueur est orientée avant le pliage vers le haut en diagonale compte tenu du montant (5) en face duquel elle se trouve et auquel elle sera assemblée - est plus court que le canal de remplissage (14) de l'autre montant du cadre à remplir (5).

10. Dispositif selon l'une des revendications 5 à 9, caractérisé en ce que la tête de remplissage (13) peut pivoter, ainsi que les canaux de remplissage (14), pour sortir de la zone des éléments de supportage du cadre et de la zone du dispositif de pliage (8).

11. Dispositif selon l'une des revendications 5 à 10, caractérisé en ce qu entre un réservoir pour dessiccateur et les canaux de remplissage (14) sont prévus des moyens de dosage pour un remplissage dosé des montants du cadre (4, 5) et que la hauteur de remplissage des montants (4, 5) est moins élevée que leur propre hauteur et s'arrête avant le point d'assemblage ou avant le pliage à réaliser.

12. Dispositif selon l'une des revendications 5 à 11, caractérisé en ce que sont prévus, au voisinage de la tête de remplissage (13) et du dispositif de pliage (8), un magasin (17) pour l'alimentation en éléments d'assemblage de profilés (18) et un dispositif (19) de pressage des deux extrémités des profilés se trouvant en alignement et dont les extrémités se touchent après l'opération de pliage, à l'aide d'un élément d'assemblage (18) pénétrant à l'intérieur de ces extrémités.

13. Dispositif selon l'une des revendications 5 à 12, caractérisé en ce que le dispositif de serrage (10) maintenant le montant de cadre raccourci (5) est mobile selon la longueur du montant, afin de maintenir écartées les extrémités se faisant face pour enfoncer l'élément d'assemblage des profilés (18) et de les rapprocher l'une de l'autre une fois que l'élément d'assemblage des profilés a été enfoncé.

14. Dispositif selon l'une des revendications 5 à 13, caractérisé en ce qu'est prévu sur le magasin (17) d'éléments d'assemblage des profilés (18) un dispositif de transfert (20) destiné à séparer les éléments d'assemblage (18) et à les amener au point d'assemblage.

15. Dispositif selon l'une des revendications 5 à 14, caractérisé en ce que le magasin (17) d'éléments d'assemblage a une forme de tambour, qu'il présente une bande (23) à laquelle adhèrent les éléments d'assemblage isolés et qu'il est rotatif en fonction du déroulement de cette bande pour éléments d'assemblage (23) au moment de l'enlèvement de chacun des éléments d'assemblage.

16. Dispositif selon l'une des revendications 5 à 15, caractérisé en ce que le magasin d'éléments d'assemblage (17) comprend, installées côte à côte, plusieurs bobines avec des bandes (23) comportant des éléments d'assemblage, particulièrement pour des éléments d'assemblage (18) de dimensions différentes et que ce magasin (17) est mobile de manière longitudinale sur son axe de rotation.

17. Dispositif selon l'une des revendications 5 à 16, caractérisé en ce que sont prévus, aux bouches (14a) de la tête de remplissage (13), des leviers (24) ou autres éléments de commutation équivalents, pour le déclenchement des mâchoires de serrage à un moment précis pour fixer le montant (5) du cadre pour le remplissage avec du dessiccateur et qui sont manoeuvrables par butée des ouvertures de remplissage sur les extrémités des profilés.

18. Dispositif selon l'une des revendications 5 à 17, caractérisé en ce que le dispositif de pliage présente une butée (25) disposée sous le montant de cadre (4) comportant une surlongueur et destiné à être plié, autour de laquelle la zone de surlongueur (4a) du montant de cadre (4) peut être pliée pour rejoindre le montant (5) raccourci de cette surlongueur.

19. Dispositif selon l'une des revendications 5 à 18, caractérisé en ce que du côté extérieur du profilé (3) se trouvant face à la butée (25) un montant de pliage (26) et/ou un outil, mobile sous une force de serrage, prenant appui sur le côté extérieur du profilé et sur le côté extérieur du pliage, prend appui de préférence sur un rouleau de compression ou un cylindre (27) ou équivalent.

20. Dispositif selon l'une des revendications 5 à 19, caractérisé en ce que la butée (25) du dispositif de pliage (19) destiné à la compression et au fixage de l'élément d'assemblage du profilé comporte un prolongement (28) allant jusqu'à la zone du dispositif de compression et servant le cas échéant de butée de compression.

21. Dispositif selon l'une des revendications précédentes, caractérisé en ce que le dispositif de pliage (8) pour le montant présentant une surlongueur et le dispositif de serrage (10) pour le montant raccourci de la surlongueur sont montés sur un coulisseau, un chariot (29) ou équivalent et particulièrement sur une plaque tournante (30), ledit chariot (29) pouvant être déplacé le long d'une table de travail (15) ou équivalent et dans l'une des positions extrêmes saisissant le cadre (2) plié en trois endroits (2a), l'amenant dans la zone du dispositif de remplissage (6) et à ce moment là le tournant de préférence de manière à ce que le point d'assemblage et les deux montants de cadre à assembler (4, 5) soient tous deux placés en oblique, formant un angle orienté vers le haut.

22. Dispositif selon l'une des revendications 5 à 21, caractérisé en ce que l'espace libre entre l'outil (27) prenant appui sur le côté extérieur du pliage formé par le cadre (3) et la butée (25) située en face à l'intérieur de l'angle est au moins pendant l'opération de pliage, au minimum pendant un certain temps, plus petit que la hauteur des parois latérales du profilé et que la dimension de la surface de travail de la butée (25) et/ou de l'outil (27) correspondant à la perpendiculaire de la longueur du profilé est intérieure à la largeur du profilé et inférieure à l'espace intérieur libre entre deux parois (32) du profilé (3).

23. Dispositif selon l'une des revendications 5 à 22, caractérisé en ce que l'espace libre entre l'outil (27) apposé sur la face extérieure du pliage s'opérant sur le profilé (3) et la butée (25) située dans l'angle correspondant est, au moins pendant l'opération de pliage et au moins un certain temps, environ égal à l'épaisseur totale des deux flancs ou parois (31) du profilé creux (3) parallèles à eux et placés face à face de sorte que les flancs (31) maintenus ensemble par la butée (25) et l'outil (27) prennent appui l'un sur l'autre au moins pendant l'opération de pliage par leur surface opposées.

24. Dispositif selon l'une des revendications 5 à 23, caractérisé en ce que la dimension de la butée (25) et/ou de l'outil (27) correspondant à la perpendiculaire de la longueur du profil est au moins inférieure de deux fois l'épaisseur des parois des flancs du profilé à l'espace intérieur libre entre les parois latérales (32) du profilé.

25. Dispositif selon l'une des revendications 5 à 24, caractérisé en ce que les côtés du rouleau de compression (27) sont biseautés sur tout leur pourtour à proximité de la largeur du rouleau servant de surface de travail, que la largeur la plus importante du rouleau de compression (27) est supérieure, environ égale ou inférieure à l'espace libre intérieur entre les parois latérales (32) du profilé (3) et que la zone la moins importante du rouleau de compression (27), dans sa largeur, correspond environ à la largeur de la zone occupée par un flanc extérieur (31a) du profilé (3) duquel partent de chaque côté en oblique des zones de flancs (31 b) vers les parois latérales (32).

26. Dispositif selon l'une des revendications 5 à 25, caractérisé en ce que la butée (25) se trouvant à l'intérieur du pliage est une forme, dont la géométrie extérieure correspond à la géométrie intérieure du pliage intérieur à réaliser et qui, au moins pendant un certain temps pendant l'opération de pliage, fait saillie vers le côté extérieur du pliage et du profilé, face aux deux côtés intérieurs des deux flancs (31) des montants de cadre, opposés et se touchant après l'opération de pliage, de façon à ce que le pliage prenne la forme d'une partie creusée sur son côté intérieur.

27. Dispositif selon l'une des revendications 5 à 26, caractérisé en ce que la butée (25) ou la forme servant de butée soit interchangeable en vue de l'adaptation à plusieurs profilés, épaisseurs de flancs, formes de flancs ou équivalents.

28. Dispositif selon l'une des revendications 5 à 27, caractérisé en ce que la butée (25) lors de l'opération de pliage, est particulièrement manoeuvrée et peut être déplacée plus profondément à l'intérieur du pliage ou décalé.

29. Dispositif selon l'une des revendications 5 à 28, caractérisé en ce que la butée (25) est montée dans le sens d'avancée, au voisinage direct du dispositif de serrage (9) destiné à maintenir la zone du profilé se présentant avant l'opération de pliage.

30. Dispositif selon l'une des revendications 5 à 29, caractérisé en ce que la butée (25) avec son prolongement (28) servant de butée peut lors de l'opération de pliage pivoter conjointement à la butée de pliage (26) pressant le côté extérieur du montant à plier, le profilé (3) étant de préférence maintenu entre le prolongement de la butée (28) et ladite butée de pliage (26).

31. Dispositif selon l'une des revendications 5 à 30, caractérisé en ce que lors de l'opération de pliage la butée (25) s'avance jusqu'à la zone de fibre neutre du profilé (3) ou qu'elle est mobile ou peut être déplacée.

32. Dispositif selon l'une des revendications 5 à 31, caractérisé en ce que la butée (25) comporte face à son prolongement (28) une saillie (33) s'avançant de préférence de manière latérale et particulièrement de manière excentrée et devant s'enfoncer dans le côté intérieur du pliage prenant forme, dont la dimension correspondant à son sens de pivotement augmente, dans le sens où, du fait du pivotement du prolongement (28) et de la butée (25), la saillie s'avançant (33) s'enfonce dans le côté intérieur du pliage.

33. Dispositif selon l'une des revendications 5 à 32, caractérisé en ce que le système de serrage (34) ou la surface d'appui (15) et un système de serrage (34) ou des systèmes de guidage équivalents pour les parois latérales (32) du profilé (3) sont prévus dans la zone de pliage, leur écartement étant réglable selon la largeur du profilé (3) et selon le futur espace libre entre deux vitres.

## Claims

1. A process for producing a spacer frame (2) for panes of insulating glass, the spacer frame containing drying agent (7), a hollow section (3) initially free from drying agent being bent multiply to form the corners (2a) of the frame and being left open in the region of a last corner, after which at the open point one or both frame sides (4, 5) leading thereto is or are filled with drying agent and then the frame is finally closed, characterized in that the drying agent to be filled into the side(s) of the frame is metered in such a way that the side(s) of the frame is or are only partly filled, that one side of the frame is lengthened at the open point and the other one is shortened commensurately, that after filling the extension (4a) which remains free from drying agent is bent over and the end face thereof is joined tightly to that of the shortened side of the frame.

2. A process as claimed in claim 1, characterized in that the frame (2a) still open at the joining point thereof is suspended with said open point upwards (and at the same time is possibly supported with one side face against an inclined surface) and the sides of the frame are filled from above.

3. A process as claimed in claim 1 or claim 2, characterized in that the sides of the frame running to the open point are disposed slantwise and the metered quantity of drying agent is blown in, filling being assisted by gravity.

4. A process as claimed in any one of claims 1 to 3, characterized in that the lengthened side (4) of the frame is filled to underneath the bending point thereof and/or the shortened side (5) of the frame is filled to underneath the depth of engagement of a connector (18).

5. A device (1) for producing a spacer frame (2) for panes of insulating glass, the spacer frame containing drying agent and being produced from a bent hollow section (3), including a metering and filling device (6) for drying agent and including a bending device (8), for carrying out the process as claimed in any one of claims 1 to 4, characterized in that the bending device (8) is provided to bend over the projection (4a) of one frame side (4) for joining of the latter to a commensurately shortened neighbouring side (5) and is directly adjacent to the filling device (6), that the bending device (8) has a holding fixture

(9) which serves to grip the frame side (4) presenting the projection (4a) to be bent over and is adjacent to the bending point to be formed, that a further holding fixture (10) is provided for gripping the shortened frame side (5) of an already multiply bent hollow section (3), that the filling device (6) has at least one outlet (11) ending at the end face of at least one of the frame sides (4, 5) gripped by the holding fixtures (9, 10), and that the filling device is driven and operable before actuation of the bending device (8).

6. A device as claimed in claim 5, characterized in that the filling device has two filling ports or conduits (14) or the like, before the last frame side (4) has its last bend made and is joined to the other side of the frame the orifices (14a) of said filling ports or conduits or the like corresponding to the spacing and orientation of the end faces of the frame sides (4, 5) to be joined.

7. A device as claimed in claim 5 or claim 6, characterized in that the filling device has a filling head (13) with conduits (14) differing in length, the sides (4, 5) of the frame (2) which is still open and already bent at preferably three corners being held by the holding fixtures (9, 10) so that said frame sides slope off from the open end faces thereof relative to a vertical plane and in the position of use the conduits being oriented from top to bottom, preferably essentially parallel to the vertical plane, and the conduit orifices corresponding to the inclination of the frame sides in each case to be filled thereby.

8. A device as claimed in any one of claims 5 to 7, characterized in that the holding fixtures (9, 10) for the frame sides (4, 5) to be filled are arranged so as to be rotationally staggered through 90° to each other and in each case through an acute angle, preferably approximately through 45°, to a vertical plane.

9. A device as claimed in any one of claims 5 to 8, characterized in that, in consideration of the projection running upwards at a slant before being bent relative to the frame side (5) to be joined thereto, the conduit (14) for the frame side (4) to be bent over after filling is shorter than the conduit (14) for the other frame side (5) to be filled.

10. A device as claimed in any one of claims 5 to 9, characterized in that the filling head (13) together with the conduits (14) is adapted to be swung away from the region of the holders for the frame and from the region of the bending device (8).

11. A device as claimed in any one of claims 5 to 10, characterized in that metering devices for the metered filling of the frame sides (4, 5) are provided between a storage bin for drying agent and the conduits (14) and the height to which the frame sides (4, 5) are filled is less than the length thereof and ends before the joining point and before the bend to be made.

12. A device as claimed in any one of claims 5 to 11, characterized in that a magazine feeding attachment (17) for feeding connectors (18) for the sections and further a device (19) for pressing the two section ends which are in alignment and in abutment with each other after bending, together with a connector (18) engaging therein, are provided adjacent to the filling head (13) and the bending device (8).

13. A device as claimed in any one of claims 5to 12, characterized in that the holding fixture (10) for holding the shortened frame side (5) is adjustable in the direction in which the latter extends in order that the two end faces facing each other be spaced for the insertion of the connector (18) and be moved towards each other with the inserted connector (18).

14. A device as claimed in any one of claims 5 to 13, characterized in that the magazine feeding attachment (17) for the connectors (18) is provided with a transfer device (20) for destacking and feeding the connectors (18) to the joining point.

15. A device as claimed in any one of claims 5 to 14, characterized in that the magazine feeding attachment (17) for the connectors is drum- shaped and has a band (23) with individual connectors (18) adhering thereto and is rotatable in accordance with the advance of said band (23) of connectors as the single connectors (18) are removed.

16. A device as claimed in any. one of claims 5 to 15, characterized in that the magazine feeding attachment (17) for the connectors has a plurality of juxtaposed reels with bands (23) with connectors, particularly for connectors (18) of different sizes, and that said magazine feeding attachment (17) is adjustable in the longitudinal direction of the axis of rotation thereof.

17. The device as claimed in anyone of claims 5 to 16, characterized in that levers (24) or like control elements for the actuation of pinpoint accuracy of the clamping jaws to fasten the frame side (5) for filling with drying agent are provided at the orifices (14a) of the filling head (13) and are operable by the filling ports striking the end faces of the section.

18. A device as claimed in any one of claims 5 to 17, characterized in that the bending device has underneath the projecting frame side (4) to be bent an abutment (25) about which the projecting area (4a) of frame side (4) is bendable towards the frame side (5) short of said projection.

19. A device as claimed in any one of claims 5 to 18, characterized in that a bending arm (26) acts upon the section (3) at the outer surface thereof opposite the abutment (25) and/or a tool reciproc- able under bearing pressure, preferably a press cylinder, press roller (27) or the like acts upon the outer surface of the section and outside of the bend.

20. A device as claimed in any one of claims 5 to 19, characterized in that the abutment (25) of the bending device for the last bending operation has an extension (28) which reaches right into the area of the pressing device (19) for pressing and fixing the connector, said extension possibly serving as a means sustaining pressure of the pressing device.

21. A device as claimed in any one of the preceding claims, characterized in that the bending device (8) for the projecting side and the holding device (10) for the side short of the projection are arranged on a slide carriage (29) or the like and in particular on a turntable (30), said slide (29) being mobile on a work table (15) or the like and in the one extreme position receiving the frame (2) bent at three corners (2a), moving into the area of the filling device (6) and in so doing preferably turning in such a way that the joining point and the frame sides (4, 5) to be joined are both directed upwards at an angle.

22. A device as claimed in any one of claims 5 to 21, characterized in that at least during the bending operation the clearance of the tool (27) acting upon the outside of the bend being formed in the section (3) and the abutment (25) opposed to said tool internally is at least temporarily smaller than the height of the side walls (32) of the section and that the dimension of the active face of the abutment (25) which is oriented at right angles to the longitudinal expanse of the section and/or that of the tool (27) is smaller than the width of the section and smaller than the inner clearance of the side walls (32) of the section (3).

23. A device as claimed in any one of claims 5 to 22, characterized in that at least during the bending operation the clearance of the tool (27) acting upon the outside of the bend being formed in the section (3) and the abutment (25) opposed to said tool internally is at least temporarily approximately equal to the total thickness of the two webs or walls (31) of the hollow section (3) which are acted upon thereby and are parallel thereto and to each other, so that the webs (31) acted upon by abutment (25) and tool (27) are supported against each other at faces thereof facing each other at least during the bending.

24. A device as claimed in any one of claims 5 to 23, characterized in that the dimension of the abutment (25) which is oriented at right angles to the longitudinal expanse of the section and/or that of the tool (27) is at least two wall thicknesses of the webs of the section smaller than the inner clearance of the side walls (32) of the section.

25. A device as claimed in any one of claims 5 to 24, characterized in that the press roller (27) has the side faces thereof circumferentially chamfered near the periphery thereof acting as the working face and that the larger width of the press roller (27) is larger than, approximately equal to or smaller than the inner clearance of the side walls (32) of the section (3) and that the narrower area of the press roller (27) corresponds in width approximately to the width of an external web area (31a) of the section (3), web areas (31b) sloping off in each case from said web area (31 a) towards the side walls (32).

26. A device as claimed in any one of claims 5 to 25, characterized in that the abutment (25) situated at the inside of the bend is a formed part, the outer contour of which corresponds to the inner contour of the inner bend to be made, and which protrudes at least temporarily during bending, said protrusion being in a direction towards the outside of the bend and of the section and relative to the frame sides at the two inner faces or webs (31) thereof which are at an angle to each other after bending, so that the inside of the bend obtains an indentation.

27. A device as claimed in any one of claims 5 to 26, characterized in that the abutment (25) or formed part serving as the abutment is exchangeable for adaptation to different sections, thicknesses of webs, shapes of webs, or the like.

28. A device as claimed in any one of claims 5 to 27, characterized in that the abutment (25) is movable or displaceable deeper into the bend during the bending operation, in particular in a controlled manner.

29. A device as claimed in any one of claims 5 to 28, characterized in that the abutment (25) is arranged directly adjacent to the holding fixture (9) in the direction of feed, said holding fixture serving to grip that area of the section which is situated in front of the bend.

30. A device as claimed in any one of claims 5 to 29, characterized in that the abutment (25) with the extension (28) thereof serving as a stop is adapted to be swivelled during the bending operation together with the bending arm (26) acting upon the outside of the frame side to be bent over, the section (3) being preferably clamped between the abutment extension (28) and said bending arm (26).

31. A device as claimed in any one of claims 5 to 30, characterized in that during bending the abutment (25) projects or is movable or displaceable to about the area of the neutral axis of the section (3) to be bent.

32. A device as claimed in any one of claims 5 to 31, characterized in that the abutment (25) has a protrusion (33) which protrudes preferably laterally and particularly eccentrically relative to the abutment extension (28) and serves to press into the nascent inside of the bend, the size of said protrusion in the direction of swivel motion thereof increasing to the effect that through the swivel motion of the extension (28) and abutment (25) the protrusion (33) enters increasingly into the inside of the bend.

33. A device as claimed in any one of claims 5 to 32, characterized in that in the bending area the side walls (32) of the section (3) are provided with holding-down appliances (34) or the bearing surface (15) and a holding-down appliance (34) or like guides, the spacing of which is settable to the width of the section (3) and the future clearance of two panes of glass.
